# FASCICULE DE BREVET EUROPEEN

(11) **EP 0 662 545 B1**
(45) Date de publication et mention de la délivrance du brevet: **02.05.1997**
(21) Numéro de dépôt: 95420003.6
(22) Date de dépôt: 10.01.1995
(51) Int. Cl.: E01F 9/011, F16B 21/20

(54) **Dispositif d'immobilisation d'un organe de fixation allongé lisse dans un trou d'un élément, utilisations d'un tel dispositif et procédé de fabrication d'un élément moulé comportant un tel dispositif**
Vorrichtung zur Immobilisierung eines glatten, langgestreckten Teils im Loch eines Elements, Anwendungen einer solchen Vorrichtung sowie Herstellungsverfahren eines diese Vorrichtung enthaltenden Formkörpers
Device for immobilising an elongated, plain organ in the hole of an element, uses of said device and method of manufacturing a moulded element comprising said device

(30) Priorité: 11.01.1994 FR 9400208
(43) Date de publication de la demande: 12.07.1995
(73) Titulaire: TELLURA, 17290 Aigrefeuille D'Aunis (FR)
(72) Inventeur: Ballu, François-Xavier, 17000 La Rochelle (FR)
(74) Mandataire: Maureau, Philippe

(56) Documents cités:
- EP-A- 0 571 282
- DE-U- 8 711 730
- FR-A- 2 692 609

## Description

La présente invention se rapporte à un dispositif d'immobilisation d'un organe de fixation allongé lisse dans un trou d'un élément, à des utilisations préférées d'un tel dispositif, et à un procédé de fabrication d'un élément moulé comportant un tel dispositif.

Par la demande de brevet européen européen n° 571 282, on connaît un dispositif d'ancrage au sol, à l'aide d'un piquet, d'une semelle pouvant être constituée par exemple par une tête de borne ou par une embase pour un mât ou poteau. La semelle est traversée par un trou de passage pour le piquet et comporte des moyens de verrouillage comprenant au moins une pièce de verrouillage ayant une partie d'ancrage noyée dans la matière de la semelle, et au moins une griffe discrète qui, à l'intérieur du trou de la semelle, fait saillie de la paroi du trou pour coopérer avec le piquet de manière à permettre, lors de l'enfoncement du piquet à travers la semelle, un mouvement relatif du piquet par rapport à la semelle dans le sens d'enfoncement du piquet, et à s'opposer à tout mouvement dans le sens contraire.

Pour positionner correctement les pièces de verrouillage dans la semelle, il est proposé dans ce document d'utiliser, lors du moulage de la semelle, un tube de gainage cylindrique perdu garnissant le trou de la semelle, ce tube présentant au moins un évidement traversé par la griffe de la pièce de verrouillage.

Ce mode de verrouillage connu permet une immobilisation très efficace de la semelle sur le piquet enfoncé dans le sol à travers la semelle, mais la longueur libre des griffes des pièces de verrouillage doit être relativement faible si l'on désire que le tube garnissant le trou de la semelle assure par ailleurs un guidage efficace de la semelle par rapport au piquet.

De plus, le procédé de fabrication de la semelle équipée de ces moyens de verrouillage pose des problèmes d'industrialisation.

Enfin, ce dispositif connu n'est en principe utilisable que pour des semelles traversées par un trou de passage et ancrées au sol à l'aide d'un piquet qui est enfoncé dans le sol à travers la semelle et qui comporte, à son extrémité supérieure, une tête d'un diamètre supérieur au diamètre du trou de la semelle.

La présente invention vise un dispositif d'immobilisation d'un organe de fixation allongé lisse dans un trou d'un élément, dispositif qui, tout en admettant des utilisations plus diverses, permette, par rapport au dispositif connu, de donner aux griffes des pièces de verrouillage, faisant saillie dans le trou de l'élément, une longueur libre plus importante, d'où une meilleure efficacité d'immobilisation, sans affecter le guidage de l'élément sur l'organe de fixation, ou inversement.

L'invention vise par ailleurs un dispositif d'immobilisation du type défini ci-dessus permettant une fabrication industrialisée simple à la fois des pièces constitutives du dispositif et de l'élément équipé de ce dispositif.

L'invention vise, en outre des utilisations préférées du dispositif d'immobilisation tel que défini ci-dessus sur des éléments pouvant comporter, soit un trou de passage, soit un trou borgne pour l'organe de fixation.

Le dispositif conforme à l'invention d'immobilisation d'un organe de fixation allongé lisse dans un trou d'un élément comprend au moins une pièce de verrouillage ayant une partie d'ancrage noyée dans l'élément pourvu d'un trou pour recevoir l'organe de fixation, et au moins une griffe discrète qui fait saillie dans ledit trou pour coopérer avec ledit organe avec effet de verrouillage, ledit trou comportant un gainage traversé par la pièce de verrouillage. Selon l'invention, ledit gainage comprend, dans le sens de sa longueur, au moins deux parties espacées ayant une section intérieure adaptée pour recevoir et guider l'organe de fixation, et au moins une partie intermédiaire ayant une section intérieure accrue, la griffe de la pièce de verrouillage traversant le gainage à l'endroit de la partie de section intérieure accrue.

Ainsi, sur le dispositif conforme à l'invention, la longueur libre de la griffe de la pièce de verrouillage n'est pas déterminée par la section intérieure des deux parties espacées du gainage assurant le guidage de l'organe de fixation, mais par une partie intermédiaire dont la section intérieure accrue peut être choisie indépendamment de la fonction de guidage de l'organe de fixation, assumée par les deux parties espacées de section intérieure réduite.

En d'autres termes, sur le dispositif conforme à l'invention, le gainage du trou de l'élément moulé, tout en assumant les deux fonctions de guidage de l'élément sur l'organe de fixation, ou inversement, et d'immobilisation de l'élément sur l'organe de fixation, ou inversement, ou pour le moins en participant à ces deux fonctions, permet de dissocier ces deux fonctions et, de ce fait, d'optimiser chacune d'elles.

Suivant un mode de réalisation de l'invention, le gainage peut se composer de deux demi-coquilles se raccordant l'une à l'autre dans un plan parallèle à la longueur du gainage et définissant chacune la moitié desdites parties, l'une au moins des deux demi-coquilles présentant, dans la partie intermédiaire, au moins une fente pour le passage d'une pièce de verrouillage.

De préférence, les deux demi-coquilles peuvent comporter des moyens de raccordement par encliquetage.

Suivant un mode de réalisation préféré qui se prête particulièrement à une industrialisation de la fabrication des pièces constitutives du dispositif d'immobilisation et des éléments équipés de ce dispositif, le gainage se compose d'au moins une paire de pièces tubulaires principales définissant chacune une partie de section intérieure adaptée à la section de l'organe de fixation, et une partie de section intérieure accrue, les deux pièces tubulaires principales se raccordant l'une à l'autre par leurs parties de section intérieure accrue. La pièce de verrouillage traverse dans ce cas le gainage entre les deux pièces tubulaires principales, dans le plan de raccordement de ces dernières.

Pour pouvoir disposer, dans un même élément, plusieurs pièces de verrouillage à des hauteurs différentes, c'est-à-dire dans des plans différents espacés suivant la direction longitudinale du gainage, ledit gainage peut comprendre, en outre, entre deux pièces tubulaires principales, au moins une pièce tubulaire intercalaire de section intérieure accrue, se raccordant aux parties de section intérieure accrue des deux pièces tubulaires principales. Dans ce cas, au moins une pièce de verrouillage peut traverser le gainage entre chacune des deux pièces tubulaires principales, d'une part, et la pièce tubulaire intercalaire, d'autre part, dans chaque plan de raccordement de ces pièces.

Sur le gainage, les pièces tubulaires comportent avantageusement des moyens de raccordement en saillie traversant le plan de raccordement entre deux pièces tubulaires et des moyens de raccordement correspondants en creux recevant lesdits moyens en saillie. La ou chaque pièce de verrouillage peut, dans ce cas, avantageusement comprendre au moins un trou traversé par au moins l'un desdits moyens de raccordement en saillie, en vue du positionnement correct de la pièce de verrouillage par rapport au gainage.

Dans ce cas également, les moyens de raccordement peuvent être avantageusement constitués par des moyens à encliquetage.

Dans le cadre de l'invention, les pièces de verrouillage peuvent être avantageusement constituées par des lames comportant un bord droit ou conformé de manière à procurer plusieurs points de contact ou lignes de contact avec l'organe de fixation, selon le profil de ce dernier.

Suivant le procédé conforme à l'invention de fabrication d'un élément moulé tel qu'une tête de borne ou une embase pour un panneau, comprenant un trou garni d'un gainage et au moins un organe de verrouillage pour immobiliser cet élément sur un piquet ou organe analogue destiné à être enfoncé dans le sol, on assemble les pièces tubulaires du gainage en fonction de la longueur du gainage à réaliser, en intercalant, dans le ou chaque plan de raccordement des pièces tubulaires, la ou les pièces de verrouillage choisies en fonction du profil du piquet. On emboîte ensuite le gainage ainsi réalisé, avec la ou les pièces de verrouillage, sur un embout de centrage du fond du moule et on verse la matière moulable dans le moule, à l'extérieur du gainage, pour constituer ainsi un élément moulé dans lequel sont noyés ledit gainage et les parties d'ancrage de la ou des pièces de verrouillage.

Le dispositif d'immobilisation conforme à l'invention peut être utilisé de préférence, soit pour l'immobilisation d'un élément moulé tel qu'une embase ou tête de borne, comportant un trou de passage pour un piquet ou organe analogue, auquel cas le piquet est enfoncé dans le sol à travers ledit élément, soit pour l'immobilisation, sur un piquet ou organe analogue, d'un élément moulé tel qu'une embase ou une tête de borne, comportant un trou borgne pour le piquet, ce dernier étant alors en premier enfoncé dans le sol et l'élément moulé étant ensuite emboîté et verrouillé sur l'extrémité supérieure du piquet, soit encore pour l'immobilisation d'un organe de fixation tel qu'une tige lisse dans un élément pouvant être par exemple un mur ou plafond auquel le dispositif selon l'invention peut être incorporé, soit directement lors du moulage de l'élément, soit ultérieurement, par exemple par scellement dans un trou réservé dans le mur ou plafond.

En se référant aux dessins schématiques annexés, on va décrire ci-après plus en détail plusieurs modes de réalisation et variantes et utilisations du dispositif d'immobilisation conforme à l'invention, sur les dessins :
la figure 1 est une coupe axiale d'une borne dont la tête de borne comporte un dispositif conforme à l'invention pour son immobilisation sur un piquet d'ancrage;
la figure 2 est une vue latérale extérieure du dispositif d'immobilisation incorporé à la tête de borne de la figure 1;
la figure 3 est une vue de dessus du dispositif de la figure 2, prise dans le sens de la flèche III de la figure 2;
la figure 4 est une coupe suivant IV-IV de la figure 2, montrant le dispositif d'immobilisation à l'état éclaté;
la figure 5 représente une variante du dispositif d'immobilisation de la figure 2;
la figure 6 est une coupe axiale d'une borne avec un autre mode de réalisation d'un dispositif d'immobilisation de la tête de borne sur un piquet d'ancrage;
la figure 7 est une coupe axiale d'une borne comportant une tête de borne à trou non traversant immobilisée à l'aide d'un dispositif conforme à l'invention sur un piquet à profil en T;
la figure 8 est une coupe suivant VIII-VIII de la figure 7;
les figures 9 et 10 représentent, en vue extérieure et en vue de dessus, un autre mode de réalisation d'un dispositif d'immobilisation conforme à l'invention;
la figure 11 est une coupe d'un dispositif conforme à l'invention dans son utilisation pour une fixation murale.

La borne illustrée par la figure 1 est une borne cadastrale ou topographique comprenant une tête de borne 1 et un piquet d'ancrage 2 pour la fixation de la tête de borne au sol.

La tête de borne 1 est une tête massive en matière moulée, par exemple en béton de résine. La tête 1 par exemple en forme de tronc de cône ou de tronc de pyramide est munie d'un trou de passage central vertical pour le piquet 2, ce trou comprenant, dans l'exemple représenté, principalement trois tronçons 3,4,5 de diamètres différents, à savoir un tronçon inférieur 3 d'un diamètre légèrement supérieur au diamètre du piquet 2, se raccordant par un épaulement 6 à un tronçon intermédiaire 4 de plus grand diamètre se raccordant lui-même par un épaulement 7 à un tronçon supérieur 5 de diamètre encore plus important.

Le piquet d'ancrage 2 est un piquet selon le brevet français n° 2 605 346 comprenant un tube 8 muni à son extrémité supérieure d'un collet extérieur 9 qui porte par l'intermédiaire d'une rondelle métallique 10 et d'une rondelle 11 en matière plastique contre l'épaulement 7. A son extrémité inférieure, le tube 8 renferme une pièce d'extrémité 12 et deux tiges auxiliaires 13 qui, en se croisant, traversent un orifice de la pièce d'extrémité 12 de telle manière que les extrémités inférieures des deux tiges 13, après enfoncement du piquet 2 dans le sol à travers le trou de la tête de borne 1, puisse être chassées à l'aide d'un mandrin hors du tube 8 du piquet 2 en se recourbant de la manière visible sur la figure 1.

La tête de borne 1 est munie, dans la partie correspondant au tronçon 3 du trou de passage, d'un dispositif 14 de verrouillage de la tête de borne 1 sur le piquet 2.

Comme le montrent surtout les figures 2 à 4, le dispositif de verrouillage 14 comprend deux pièces tubulaires 15 principales formant un gainage et quatre organes de verrouillage 16.

Chacune des deux pièces tubulaires 15, réalisée d'une seule pièce par moulage en matière plastique, par exemple en PVC, comprend une partie 17 cylindrique se raccordant par une partie 18 tronconique à une partie 19 plate en forme de bride extérieure 19 de contour intérieur circulaire et de contour extérieur carré. La bride 19 est munie à deux angles opposés d'un bouton 20 et à ses deux autres angles opposés d'un trou 21.

Les pièces de verrouillage 16 sont constituées par quatre lames rectangulaires comportant chacune deux trous 22.

Pour l'assemblage du dispositif 14 suivant les figures 2 et 3, on place d'abord deux lames 16 parallèlement l'une à l'autre sur la bride 19 d'une première des pièces 15, en encliquetant chacune d'elles par l'un de ses trous 22 sur l'un des boutons 20 de la bride 19 en question, et on place ensuite les deux autres lames 16 parallèlement entre elles et perpendiculairement aux deux premières lames sur ces dernières en encliquetant chacune d'elles par l'un de ses trous 22 sur les mêmes boutons 20 de la première bride 19. Enfin, on rapporte l'autre pièce 15 par sa bride 19 sur les deux paires de lames 16 de manière que ses deux boutons 20 traversent les autres trous 22 des quatre lames 16 et les trous 21 de la bride 19 de la première pièce 15, et que les boutons 20 de cette autre bride 19 traversent les autres trous 22 des lames 16 et les trous 21 de la bride 19 de la première pièce 15. Les différentes pièces du dispositif 14 sont ainsi réunies et parfaitement positionnées les unes par rapport aux autres pour pouvoir coopérer avec le piquet 8 après incorporation du dispositif 14 à la tête de borne 1 selon la figure 1.

Suivant la figure 5, les deux pièces tubulaires principales 15 présentant chacune une partie cylindrique 17, une partie tronconique 18 et une bride 19 reçoivent entre elles une pièce tubulaire intercalaire 23 qui comprend une partie cylindrique 24 ayant un diamètre intérieur sensiblement égal au diamètre intérieur maximal de la partie tronconique 18 des pièces tubulaires 15 et, à chaque extrémité de la partie 24, une bride 25 correspondant à la bride 19 des pièces 15, c'est-à-dire avec deux boutons 20 à deux angles opposés et deux trous 21 à ses deux autres angles opposés.

Les trois pièces tubulaires, à savoir les deux pièces 15 principales et la pièce 23 intercalaire, peuvent ainsi être raccordées entre elles dans deux plans parallèles espacés dans chacun desquels il est possible de placer et de positionner à l'aide des boutons 20 des pièces de verrouillage 16, par exemple comme représenté sur la figure 5 deux premières pièces 16 en forme de lames parallèles dans le plan supérieur et deux secondes pièces 16 en forme de lames parallèles, mais perpendiculaires aux premières lames, dans le plan inférieur.

La figure 6 illustre une autre variante d'immobilisation, représentée incorporée à une tête de borne 26 de grande hauteur traversée par un piquet 8.

Cette variante d'immobilisation comprend deux dispositifs de verrouillage 14 suivant les figures 2 à 5, c'est-à-dire comprenant chacun deux pièces tubulaires 15 avec des pièces de verrouillage 16 intercalées entre elles, ainsi qu'une pièce tubulaire intercalaire 27 constituée par un simple tube cylindrique dont chaque extrémité est emboîtée sur la partie cylindrique 17 de l'une des pièces tubulaires 15 de chaque dispositif 14. La longueur de la pièce 27 peut être choisie à volonté en fonction de la distance recherchée entre les deux dispositifs de verrouillage 14.

Les figures 7 et 8 représentent une tête de borne 27 équipée d'un dispositif de verrouillage 14 pour un piquet d'ancrage 28 à profil en T, la tête de borne 27 étant fermée en partie supérieure, c'est-à-dire n'étant pas traversée par le piquet 28. Par conséquent, le piquet 28 doit ici être enfoncé dans le sol préalablement à la fixation de la tête de borne 27 sur l'extrémité supérieure du piquet 28 grâce au dispositif de verrouillage 14.

En vue de l'adaptation du dispositif de verrouillage 14 au profil en T du piquet 28, le dispositif 14 comprend ici deux lames 29 et 30, à savoir une lame 29 en U qui coopère avec les deux faces latérales opposées de la barre verticale et avec les faces inférieures de la barre horizontale du profil en T du piquet 28, et une lame 30 rectangulaire qui coopère avec la face supérieure de la barre horizontale du profil en T du piquet 28.

Les figures 9 et 10 représentent un dispositif de verrouillage 31 qui est une variante du dispositif de verrouillage 14 des figures précédentes en ce qui concerne notamment la conception du gainage servant à maintenir les pièces de verrouillage.

Le dispositif de verrouillage 31 comprend deux demi-coquilles 32 définissant ensemble un gainage comprenant deux parties 33 cylindriques, espacées l'une de l'autre suivant l'axe du gainage, et une partie intermédiaire 34 cylindrique. Les parties 33 présentent un diamètre intérieur adapté au diamètre du piquet 8 ou élément d'ancrage analogue qui traverse le gainage ainsi réalisé, tandis que la partie 34 présente un diamètre intérieur accru.

Les deux demi-coquilles 32 sont assemblées, dans un plan passant par l'axe du gainage, grâce à des boutons d'encliquetage 35 prévus en saillie sur un rebord 36 que chaque demi-coquille 33 comporte d'un côté dans la zone de chaque partie 33, ces boutons 35 coopérant avec des trous non représentés ménagés dans un rebord 37 que chaque demi-coquille 32 présente sur le côté opposé dans la zone de chaque partie 33, les boutons 35 étant comparables aux boutons 20 des modes de réalisation précédents.

Chaque demi-coquille 32 présente, dans la partie intermédiaire 34 de diamètre intérieur accru, deux fentes destinées à recevoir, après assemblage des deux demi-coquilles 32, deux pièces de verrouillage 38 constituées, dans l'exemple illustré, chacune par une lame en U. Comme représenté, les deux lames 38 sont insérées dans les fentes du gainage constitué par les deux demi-coquilles 32 assemblées, l'une depuis un côté et l'autre depuis le côté opposé. Les deux lames 38 forment ainsi, dans deux plans décalés suivant l'axe du dispositif 31, chacune deux griffes opposées coopérant avec le piquet 8 ou organe analogue.

Il va de soi que les modes de réalisation représentés et décrits n'ont été donnés qu'à titre d'exemples illustratifs et non limitatifs et que de nombreuses modifications et variantes sont possibles dans le cadre de l'invention.

Ainsi, les pièces de verrouillage 16; 29, 30; 38 en forme de lame, au lieu d'être disposées dans des plans perpendiculaires au piquet 8, 28 ou organe d'ancrage analogue, pourraient également être disposées dans des plans obliques par rapport au piquet ou organe analogue, auquel cas les brides 19, 25 ou les fentes des demi-coquilles 32 des figures 9 et 10 devraient être disposées dans des plans obliques. Les formes de ces pièces de verrouillage pourraient également être différentes de celles représentées, en vue de leur adaptation optimale au piquet ou organe d'ancrage sur lequel elles doivent assurer l'immobilisation des éléments moulés tels que les têtes de borne 1, 26, 27 ou éléments analogues. Ainsi, pour coopérer par exemple avec des piquets de section circulaire, les pièces de verrouillage pourraient être constituées par des lames rectangulaires comportant dans un bord longitudinal une échancrure par exemple en arc de cercle ou en V pour permettre à chaque lame d'entrer en contact avec le piquet, non pas en un seul point comme dans le cas d'un bord longitudinal rectiligne, mais suivant une ligne ou en deux points.

En dehors de l'ancrage de bornes et d'éléments analogues, le dispositif conforme à l'invention peut trouver des applications particulièrement intéressantes dans l'ancrage au sol de semelles pour tous autres éléments tels que par exemple des panneaux de signalisation ou des poteaux, par exemple des poteaux de clôture.

Par ailleurs, comme représenté sur la figure 11, le dispositif d'immobilisation conforme à l'invention peut être utilisé pour la fixation murale, c'est-à-dire la fixation d'organes allongés lisses tels que des tiges ou analogues, en position horizontale dans des murs, ou également une position verticale dans des plafonds, en vue de l'accrochage d'éléments quelconques. Comme représenté sur la figure 11, un ou plusieurs dispositifs de verrouillage 14 selon les figures 1 à 8 ou un ou plusieurs dispositifs de verrouillage 31 selon les figures 9 et 10 sont incorporés à un mur 39, par exemple directement lors du moulage de ce dernier en béton ou ultérieurement, par exemple par scellement dans un trou borgne 41 réservé dans le mur, le dispositif 14 étant destiné à recevoir une tige 40 ou un organe analogue de fixation allongé lisse. Dans le cas où le dispositif 14 est directement incorporé lors du moulage, il peut être avantageusement obturé à son extrémité, côté mur, par un couvercle ou bouchon 42 empêchant la pénétration du béton dans le dispositif 14.

Dans le mode de réalisation de la figure 11, le dispositif d'immobilisation fonctionne donc à la manière d'une cheville autoblocante qui est incorporée au mur ou plafond et dans laquelle une tige ou un organe de fixation lisse analogue peut être simplement enfoncé pour y être retenue, par opposition aux chevilles usuelles qui reçoivent des vis ou organes analogues dont l'enfoncement nécessite la mise en oeuvre d'outils ou machines tels que tourne-vis, visseuses, etc...

Un avantage particulier du dispositif suivant les figures 1 à 8 et 11 consiste dans la modularité, c'est-à-dire dans la possibilité de réaliser, avec les mêmes éléments principaux, à savoir les pièces tubulaires 15, des dispositifs adaptés à des organes de fixation tels que piquets ou organes analogues de profils divers, seules les pièces de verrouillage devant, le cas échéant, être changées en fonction du profil des organes de fixation.

## Revendications

1. Dispositif d'immobilisation d'un organe de fixation (8,28, 40) allongé lisse dans un trou d'un élément (1,26,27,39), comprenant au moins une pièce de verrouillage (16;29,30;38) ayant une partie d'ancrage noyée dans l'élément pourvu d'un trou pour recevoir l'organe de fixation et au moins une griffe discrète qui fait saillie dans ledit trou pour coopérer avec ledit organe avec effet de verrouillage, ledit trou comportant un gainage tubulaire traversé par la pièce de verrouillage, caractérisé par le fait que ledit gainage (15,32) comprend, dans le sens de sa longueur, au moins deux parties espacées (17,33) ayant une section intérieure adaptée pour recevoir et guider l'organe de fixation (8,28,40), et au moins une partie intermédiaire (18,34) ayant une section intérieure accrue, la pièce de verrouillage (16;29,30;38) traversant le gainage à l'endroit de la partie intermédiaire (18,34) de section intérieure accrue.

2. Dispositif suivant la revendication 1, caractérisé par le fait que le gainage se compose de deux demi-coquilles (32) se raccordant l'une à l'autre dans un plan parallèle à la longueur du gainage et définissant chacune la moitié desdites parties (33,34), l'une au moins des deux demi-coquilles présentant, dans la partie intermédiaire (34), au moins une fente pour le passage d'une pièce de verrouillage (38).

3. Dispositif suivant la revendication 2, caractérisé par le fait que des deux demi-coquilles (32) comportent des moyens de raccordement (35) par encliquetage.

4. Dispositif suivant la revendication 1, caractérisé par le fait que le gainage se compose d'au moins une paire de pièces tubulaires principales (15) définissant chacune une partie (17) de section intérieure adaptée à la section de l'organe de fixation (8,28,40), et une partie (18) de section intérieure accrue, les deux pièces tubulaires principales (15) se raccordant l'une à l'autre par leurs parties (18) de section intérieure accrue, et que la pièce de verrouillage (16) traverse le gainage entre les deux pièces tubulaires principales (15), dans le plan de raccordement de ces dernières.

5. Dispositif suivant la revendication 4 caractérisé par le fait que le gainage comprend, en outre, entre deux pièces tubulaires principales (15), au moins une pièce tubulaire intercalaire (23) de section intérieure accrue, se raccordant aux parties (18) de section intérieure accrue des deux pièces tubulaires principales (15), et qu'au moins une pièce de verrouillage (16) traverse le gainage entre chacune des deux pièces tubulaires principales (15), d'une part, et la pièce tubulaire intercalaire (23), d'autre part, dans chaque plan de raccordement de ces pièces.

6. Dispositif suivant la revendication 4 ou 5, caractérisé par le fait que les pièces tubulaires (15,23) comportent des brides (19,25) avec des moyens de raccordement (20) en saillie traversant le plan de raccordement entre les pièces tubulaires, et avec des moyens de raccordement (21) correspondant en creux recevant lesdits moyens en saillie, et que la ou chaque pièce de verrouillage (16;29,30) comporte au moins un trou (22) traversé par un desdits moyens de raccordement en saillie (20) en vue du positionnement correct de la pièce de verrouillage par rapport au gainage.

7. Dispositif suivant la revendication 6, caractérisé par le fait que les moyens de raccordement (20,21) sont constitués par des moyens à encliquetage.

8. Dispositif suivant l'une quelconque des revendications précédentes, caractérisé par le fait que les pièces de verrouillage (16;29,30;38) sont constituées par des lames comportant un bord droit ou conformé de manière à procurer plusieurs points de contact ou lignes de contact avec l'organe de fixation.

9. Utilisation du dispositif d'immobilisation suivant l'une quelconque des revendications 1 à 8 pour l'immobilisation, sur un piquet (2) ou organe analogue, d'un élément moulé (1,26) comportant un trou de passage pour le piquet ou organe analogue, le piquet étant enfoncé dans le sol à travers ledit élément.

10. Utilisation d'un dispositif d'immobilisation suivant l'une quelconque des revendications 1 à 8 pour l'immobilisation, sur un piquet (28) ou organe analogue, d'un élément moulé (27) comportant un trou borgne pour le piquet ou organe analogue, ce dernier étant en premier enfoncé dans le sol et l'élément moulé étant ensuite emboîté et verrouillé sur l'extrémité supérieure du piquet ou organe analogue.

11. Utilisation d'un dispositif d'immobilisation suivant l'une quelconque des revendications 1 à 8 pour l'immobilisation d'une tige (40) ou d'un organe analogue allongé, lisse, dans un élément tel qu'un mur (39) ou plafond auquel le dispositif est incorporé lors du moulage de ce dernier, ou par scellement dans un trou réservé dans ce dernier.

12. Procédé de fabrication d'un élément moulé tel qu'une tête de borne ou une semelle d'embase pour un poteau ou mât, comprenant un dispositif suivant l'une quelconque des revendications 4 à 8, dans lequel on assemble les pièces tubulaires du gainage en fonction de la longueur du gainage à réaliser, en intercalant, dans le ou chaque plan de raccordement des pièces tubulaires, la ou les pièces de verrouillage choisies en fonction du profil du piquet, on emboîte le gainage ainsi réalisé, avec la ou les pièces de verrouillage, sur un embout de centrage du fond du moule, et on verse la matière moulable dans le moule, à l'extérieur du gainage, pour constituer ainsi un élément moulé dans lequel sont noyés ledit gainage et les parties d'ancrage de la ou des pièces de verrouillage.

## Patentansprüche

1. Vorrichtung zur Immobilisierung eines glatten, langgestreckten Teils (8, 28, 40) im Loch eines Elements (1, 26, 27, 39), umfassend mindestens ein Verriegelungsteil (16; 29, 30; 38), das ein in dem Element eingelassenes mit einem Loch für die Aufnahme des Befestigungsteils versehenes Verankerungsteil aufweist, und mindestens eine getrennte Aufnahmevorrichtung, die in dem besagten Loch hervorspringt, um mit dem besagten Teil zum Zweck der Verriegelung zusammenzuwirken, wobei das besagte Loch eine von dem besagten Verriegelungsteil durchdrungene röhrenförmige Umhüllung umfaßt, **dadurch gekennzeichnet, daß** die besagte Umhüllung (15, 32) in ihrer Längsrichtung mindestens zwei beabstandete Teile (17, 33), die einen passenden inneren Querschnitt für die Aufnahme und Führung des Befestigungsteils (8, 28, 40) aufweisen, und einen Zwischenteil (18, 34) umfaßt, der einen vergrößerten inneren Querschnitt aufweist, wobei das Verriegelungsteil (16; 29, 30; 38) die Umhüllung im Bereich des Zwischenteils (18, 34) mit vergrößertem innerem Querschnitt durchdringt.

2. Vorrichtung nach Anspruch 1, **dadurch gekennzeichnet, daß** sich die Umhüllung aus zwei Halbschalen (32) zusammensetzt, die in einer zu der Längsrichtung der Umhüllung parallelen Ebene miteinander verbunden sind und die jeweils die Hälfte der besagten Teile (33, 34) ausmachen, wobei mindestens eine der beiden Halbschalen in dem Zwischenteil (34) mindestens einen Schlitz für den Durchgriff eines Verriegelungsteiles (38) aufweist.

3. Vorrichtung nach Anspruch 2, **dadurch gekennzeichnet, daß** die beiden Halbschalen (32) Verbindungsmittel (35) für eine Verrastung umfassen.

4. Vorrichtung nach Anspruch 1, **dadurch gekennzeichnet, daß** die Umhüllung sich aus mindestens einem Paar röhrenförmiger Hauptteile (15) zusammensetzt, die jeweils einen Abschnitt (17) mit einem an das Befestigungsteil (8, 28, 40) angepaßten inneren Querschnitt und einen Abschnitt (18) mit einem vergrößerten inneren Querschnitt aufweisen, wobei sich die beiden röhrenförmigen Hauptteile (15) über ihre Abschnitte (18) mit vergrößertem innerem Querschnitt aneinander anschließen, und wobei das Verriegelungsteil (16) die Umhüllung zwischen den beiden röhrenförmigen Hauptteilen (15) in der Verbindungsebene der letzteren durchdringt.

5. Vorrichtung nach Anspruch 4, **dadurch gekennzeichnet, daß** die Umhüllung darüber hinaus zwischen den beiden röhrenförmigen Hauptteilen (15) mindestens einen dazwischenliegenden röhrenförmigen Teil (23) mit einem vergrößerten inneren Querschnitt umfaßt, der sich an die Abschnitte (18) mit vergrößertem innerem Querschnitt der beiden röhrenförmigen Hauptteile (15) anschließt, und daß mindestens ein Verriegelungsteil (16) die Umhüllung zwischen den beiden röhrenförmigen Hauptteilen (15) einerseits und dem dazwischenliegenden röhrenförmigen Teil (23) andererseits in jeder Verbindungsebene dieser Teile durchdringt.

6. Vorrichtung nach Anspruch 4 oder 5, **dadurch gekennzeichnet, daß** die röhrenförmigen Teile (15, 23) Flansche (19, 25) umfassen mit Verbindungsmitteln (20), die hervorstehend die Verbindungsebene zwischen den röhrenförmigen Teilen durchdringen, und mit Verbindungsmitteln (21), die passend für die Aufnahme der besagten hervorspringenden Mittel ausgenommen sind, und daß ein jedes der Verriegelungsteile (16; 29, 30) mindestens ein Loch (22) aufweist, das von den besagten hervorspringenden Verbindungsmitteln (20) in Hinblick auf die richtige Positionierung des Verriegelungsteiles in bezug auf die Umhüllung durchdrungen wird.

7. Vorrichtung nach Anspruch 6, **dadurch gekennzeichnet, daß** die Verbindungsmittel (20, 21) aus Rastmitteln gebildet sind.

8. Vorrichtung nach einem beliebigen der vorhergehenden Ansprüche, **dadurch gekennzeichnet, daß** die Verriegelungsteile (16; 29, 30; 38) aus dünnen Streifen gebildet sind, die einen geraden oder derart gestalteten Rand aufweisen, daß mehrere Berührungspunkte oder Berührungslinien mit dem Befestigungsteil geschaffen werden.

9. Anwendung einer Vorrichtung zur Immobilisierung nach einem beliebigen der Ansprüche 1 bis 8 für die Festlegung eines Pfahls (2) oder eines vergleichbaren Teils in einem geformten Element (1, 26), das ein Durchgangsloch für den Pfahl oder das vergleichbare Teil aufweist, wobei der Pfahl durch das besagte Element hindurch in den Boden versenkt ist.

10. Anwendung einer Vorrichtung zur Immobilisierung nach einem beliebigen der Ansprüche 1 bis 8 für die Festlegung eines Pfahls (28) oder eines vergleichbaren Teils in einem geformten Element (27), das ein Sackloch für den Pfahl oder das vergleichbare Teil aufweist, wobei der letztere zuerst im Boden versenkt wird und danach das geformte Element auf das obere Ende des Pfahls oder des vergleichbaren Teils aufgesteckt und verriegelt wird.

11. Anwendung einer Vorrichtung zur Immobilisierung nach einem beliebigen der Ansprüche 1 bis 8 für die Festlegung einer Stange (40) oder eines vergleichbaren langgestreckten glatten Teils in einem solchen Element wie einer Wand (39) oder einer Decke, in welches die Vorrichtung anläßlich des Gießens des letzteren, oder infolge von Einmauern in einem in dem letzteren ausgesparten Loch eingefügt ist.

12. Herstellungsverfahren eines solchen Formkörpers wie eines Markierungssteins oder einer Sockelbasis für einen Pfosten oder einen Masten, umfassend eine Vorrichtung nach einem beliebigen der Ansprüche 4 bis 8, bei welchem man die röhrenförmigen Teile der Umhüllung in Abhängigkeit von der zu realisierenden Länge der Umhüllung zusammenfügt, darin einfügend in die oder in jede der Verbindungsebenen der röhrenförmigen Teile das oder die Verriegelungsteile, ausgewählt in Abhängigkeit von dem Profil des Pfahls, schiebt man die derart realisierte Umhüllung mit dem oder den Verriegelungsteilen auf einen Zentrierungsansatz auf dem Boden der Form, woraufhin man die Formmasse außerhalb der Umhüllung in die Form ausgießt, um auf diese Weise einen Formkörper zu schaffen, in welchen die besagte Umhüllung und die Verankerungsteile des oder der Verriegelungsteile eingelassen sind.

## Claims

1. Device for immobilising a smooth, elongate securing member (8,28,40) in a hole in an element (1,26,27,39), comprising at least one locking part (16;29,30;38) having an anchoring part embedded in the element and provided with a hole to accommodate the securing member and at least one discrete claw which projects into said hole to cooperate with said member with the effect of locking, said hole comprising a tubular sheathing through which the locking part passes, characterised by the fact that said sheathing (15,32) comprises, in its longitudinal direction, at least two spaced parts (17,33) having an inner section adapted to accommodate and guide the securing member (8,28,40), and at least one intermediate part (18,34) having a widened inner section, the locking part (16;29,30;38) passing through the sheathing at the location of the intermediate part (18,34) of the widened inner section.

2. Device according to Claim 1, characterised by the fact that the sheathing consists of two half-shells (32) connected to one another in a plane which is parallel to the longitudinal axis of the sheathing and each of which defines half of said parts (33,34), at least one of the two half-shells having, in the intermediate part (34), at least one slot for the passage of a locking part (38).

3. Device according to Claim 2, characterised by the fact the two half-shells (32) each comprise means (35) for snap-in connection.

4. Device according to Claim 1, characterised by the fact that the sheathing is formed of at least one pair of principal tubular parts (15), each of which defines one part (17) of the inner section adapted to the section of the securing member (8,28,40), and a part (18) with a widened inner section, the two principal tubular parts (15) being connected to one another by their parts (18) with a widened inner section, and in that thc locking part (16) passes through the sheathing between the two principal tubular parts (15) in the connection plane of these latter.

5. Device according to Claim 4, characterised by the fact that the sheathing comprises, furthermore, at least one tubular part (23) interposed between two principal tubular parts (15), which tubular part has a widened inner section and is connected to the parts (18) of the two principal tubular parts (15) which have a widened inner section, and that at least onc locking part (16) passes through the sheathing between each of the two principal tubular parts (15) on the one hand, and the interposed tubular part (23) on the other hand, in each connection plane of these parts.

6. Device according to Claim 4 or 5, characterised by the fact that the tubular parts (15,23) comprise flanges (19,25) with projecting connection means (20) passing through the connection plane between the tubular parts, and with corresponding hollow connection means (21) accommodating said projecting means, and in that the or each locking part (16;29,30) comprises at least one hole (22) through which there passes one of said projecting connection means (20) with a view to the correct positioning of the locking part in relation to the sheathing.

7. Device according to Claim 6, characterised by the fact that the connection means (20,21) are formed by snap-in means.

8. Dcvice according to any one of the preceding Claims, characterised by the fact that the locking parts (16;29,30;38) are formed of plates having an edge which is straight or shaped in such a manner as to obtain several points of contact or lines of contact with the securing member.

9. Application of the immobilising device according to any one of Claims 1 to 8 for immobilising, on a post (2) or similar member, a moulded element (1,26) comprising a hole for the passage of the post or similar member, the post being embedded in the ground through said element.

10. Application of an immobilisation device according to any one of Claims 1 to 8 for the immobilisation, on a post (28) or similar member, of a moulded element (27) comprising a blind hole or the like for the post or similar member, this latter first being embedded in the ground and the moulded element subsequently being fitted and locked on the upper end of the post or similar member.

11. Application of an immobilisation device according to any one of Claims 1 to 8 for the immobilisation of a rod (40) or a similar member, which is smooth, in an element such as a wall (39) or ceiling in which the device is incorporated during the moulding of this latter, or by fixing in a hole which has been made in this latter.

12. Process for manufacturing a moulded element such as a marker head or a seating plate for a post or a pole, comprising a device according to any one of Claims 4 to 8, in which the tubular parts of the sheathing are assembled as a function of the length of the sheathing to be produced, interposing, in the or in each connection plane of the tubular parts, the locking part or parts selected as a function of the profile of the post, the sheathing thus produced is inserted, with the locking part or parts, on a centring member of the base of the mould, and the mouldable material is poured into the mould, at the outside of the sheathing, in order thus to form a moulded element in which said sheathing and the anchoring parts of the locking part or parts are embedded.
